# FASCICULE DE BREVET EUROPEEN

(11) **EP 0 252 777 B1**
(45) Date de publication et mention de la délivrance du brevet: **04.04.1990**
(21) Numéro de dépôt: 87401220.6
(22) Date de dépôt: 02.06.1987
(51) Int. Cl.: E03C 1/06

(54) **Dispositif de douche mobile avec flexible autorétractable et douchette à multipositionnement**
Bewegbare Brausevorrichtung mit selbsteinziehbarem Schlauch und versetzbarem Brausekopf
Mobile shower device having a self-retractable hose and multiple position shower head

(30) Priorité: 06.06.1986 FR 8608223
(43) Date de publication de la demande: 13.01.1988
(73) Titulaire: Coll, Alain, F-77200 Croissy Beaubourg (FR)
(72) Inventeur: Coll, Alain, F-77200 Croissy Beaubourg (FR)
(74) Mandataire: Pinguet, André

(56) Documents cités:
- FR-A- 981 768
- FR-A- 2 516 118
- FR-E- 48 887
- US-A- 2 276 779
- US-A- 4 413 362

## Description

La présente invention est essentiellement destinée au domaine sanitaire. Elle concerne plus particulièrement un ensemble de douche mobile à flexible autorétractable et à douchette multipositionnement.

Les ensembles de douche sont traditionnellement constitués :
a) d'un flexible métallique obtenu par enroulement, dans lequel passe un tuyau souple, ou encore d'un flexible en matière plastique tressée ou non, de forme linéaire et d'une longueur variable entre 1,25 m et 2 m. Ce flexible, au repos, pend dans le sanitaire, s'encrassant au contact de l'eau utilisée ; parfois, le flexible s'escamote au travers d'une goulotte nécessitant un perçage, s'encrasse alors dans un volume inaccessible au nettoyage. Ce perçage est souvent à l'origine d'infiltration d'eau sous la baignoire. Par ailleurs, ces inconvénients empêchent d'envisager un flexible plus long, souvent souhaitable pour une bonne utilisation de la douchette, ce qui éviterait de détériorer, en outre, par extension, un flexible trop court ;
b) d'une douchette fixée à une extrémité du flexible ;
c) de supports de douchette fixés au mur ou sur la robinetterie, fixes ou à rotule, ou réglables en hauteur sur glissière.

Ces dispositifs, dans la majorité des cas, nécessitent le percement du revêtement mural. Leur achat et leur pose sont onéreux ; de plus, comme il n'est pas envisageable de poser ces dispositifs en de multiples endroits, pour une utilisation de confort, l'utilisateur doit donc tenir sa douchette à la main ou s'en servir à partir du seul point fixe du support.

Le dispositif selon l'invention permet de remédier à ces inconvénients.

L'ensemble est constitué d'éléments séparés assemblés entre eux.

L'invention a pour objet un dispositif de douche à flexible et douchette, caractérisé en ce qu'il comporte un support, un tuyau flexible de section ronde ou profilée en spires constituant une forme de ressort à boudin, d'une douchette, formant avec le support un boîtier renfermant le flexible rétracté.

D'autres caractéristiques et avantages de la présente invention apparaîtront mieux à la lecture de la description qui va suivre, donnée à titre d'exemple, faite en relation avec les dessins annexés, sur lesquels :
les figures 1 et 2 représentent l'utilisation du support ou du flexible dans un exemple de réalisation ;
la figure 3 représente le dispositif selon une autre réalisation de l'invention ;
la figure 4 représente le support en montage sur les écrous de la robinetterie ; et,
la figure 5 est une vue en coupe de deux spires contigues d'un exemple de tube.

L'ensemble comprend un support 1 présentant un logement hémicylindrique dans -ou sur lequel- viennent se ranger automatiquement, horizontalement ou verticalement, par simple effet de ressort, les spires du flexible 2 fabriqué sous la forme d'un ressort à boudin sur lequel repose la douchette 3 cachant totalement ou partiellement le flexible. La douchette présente à cet effet de préférence au moins une surface concave en forme de secteur cylindrique.

Le multipositionnement de la douchette en position d'utilisation est obtenu grâce à une ventouse 4. Ainsi, on appliquera cette douchette où on le désire. Un support indépendant de la douchette pourra aussi comporter une telle ventouse 8. Selon une utilisation préférentielle, la ventouse comportera un système de tension de sa partie centrale ayant pour effet d'augmenter la dépression sous la ventouse, ou d'un système à dépression du type piston. De tels systèmes sont bien connus.

Sur la figure 3, le support 1, qui reçoit le flexible autorétractable, comporte une ventouse 8 permettant sa fixation murale à proximité de la robinetterie.

Selon une autre réalisation, représentée sur la figure 4, le support sera fixé sur la robinetterie, suivant une forme 5 venant soit sur un seul, soit sur les deux écrous de raccordement de la robinetterie 6.

Le blocage se fera, soit par vis 7, soit par clipsa- ge de la forme 5 sur l'écrou 6.

Le tube flexible utilisé est réalisé en matière plastique de section ronde ou profilée, afin d'obtenir un effet esthétique, les spires formées par le tube pourront être de différentes formes.

Selon une forme préférentielle de réalisation, la section du tube 21 employé comportera un système mâle-femelle d'encastrement des spires, les rendant solidaires par une simple pression (figure 5), et peut alors constituer tout ou partie du support. Le tube flexible utilisé, métallique ou non, peut bien entendu revêtir différentes présentations de couleurs.

## Revendications

1. Dispositif de douche à flexible et douchette, caractérisé en ce qu'il comporte un support (1), un tuyau flexible (2) de section ronde ou profilée en spires constituant une forme de ressort à boudin, un douchette (3) formant avec le support un boîtier renfermant le flexible rétracté.

2. Dispositif selon la revendication 1, caractérisé en ce que le support (1) est fixé par une forme (5) épousant le (ou les) écrou(s) (6) de raccordement de la robinetterie.

3. Dispositif selon la revendication 1, caractérisé en ce que le support (1) est muni d'une ventouse (8).

4. Dispositif selon une des revendications 1 à 3, caractérisé en ce que la douchette (3) est munie d'une ventouse (4).

5. Dispositif selon une des revendications 3 et 4, caractérisé en ce que la ventouse du support ou de la douchette comporte un système de tension permettant d'augmenter la dépression sous la ventouse.

6. Dispositif selon une des revendications précédentes, caractérisé en ce que le tube (21) constituant le tuyau flexible présente une section comportant un système mâle-femelle d'encastrement des spires l'une avec l'autre, les rendant solidaires et constituant alors tout ou partie du support (1).

7. Dispositif selon une quelconque des revendications précédentes, caractérisé en ce que le dispositif décrit ci-dessus est directement intégré à une robinetterie conçue à cet effet.

## Patentansprüche

1. Duschvorrichtung mit Schlauch und Duschkopf, dadurch gekennzeichnet, daß sie einen Halter (1), einen biegsamen Schlauch (2) runden oder spiralförmig profilierten Querschnitts, wobei die Spiralen eine Schraubenfederform bilden, und einen Duschkopf (3) aufweist, der mit dem Halter ein Gehäuse bildet, das den eingezogenen Schlauch umschließt.

2. Vorrichtung nach Anspruch 1, dadurch gekennzeichnet, daß der Halter (1) durch eine Form (5) fixiert wird, die der oder den Überwurfsmutter(n) (6) der Armatur angepaßt ist.

3. Vorrichtung nach Anspruch 1, dadurch gekennzeichnet, daß der Halter (1) mit einem Saugnapf (8) versehen ist.

4. Vorrichtung nach einem der Ansprüche 1 bis 3, dadurch gekennzeichnet, daß der Duschkopf (3) mit einem Saugnapf (4) versehen ist.

5. Vorrichtung nach einem der Ansprüche 3 und 4, dadurch gekennzeichnet, daß der Saugnapf des Halters oder des Duschkopfs ein Spannungssystem aufweist, das es ermöglicht, den Unterdruck unter dem Saugnapf zu erhöhen.

6. Vorrichtung nach einem der vorhergehenden Ansprüche, dadurch gekennzeichnet, daß das den biegsamen Schlauch bildende Rohr (21) einen Querschnitt mit einem Einstecksystem zum Ineinanderstecken der Spiralen aufweist, wodurch sie fest miteinander verbunden werden und so den ganzen Halter oder einen Teil des Halters (1) bilden.

7. Vorrichtung nach einem beliebigen der vorhergehenden Ansprüche, dadurch gekennzeichnet, daß die oben beschriebene Vorrichtung direkt in eine zu diesem Zweck konzipierte Armatur integriert ist.

## Claims

1. A shower device comprising a flexible hose and a shower head, characterized in that it comprises a support (1), a flexible hose (2) of round or shaped cross section and which is wound helically to constitute a helical spring shape, and wherein said shower head (3) and said support together constitute a housing for enclosing said hose when retracted.

2. A shower device according to claim 1, wherein the support (1) is fixed by a shaped member (5) suitable for engaging at least one faucet-retaining nut.

3. A shower device according to claim 1, wherein the support (1) Includes a suction cup.

4. A shower device according to claim 1, wherein the shower head is provided with a suction cup.

5. A shower device according to claim 3 or 4, wherein the suction cup co-operates with pressure- reducing means enabling the suction beneath the cup to be increased.

6. A shower device according to any preceding claims, wherein the flexible hose (2) has a cross- section suitable for constituting a male-female engagement system for adjacent turns thereof, thus enabling the turns to be fixed together and to constitute all or a part of the support (1).

7. A shower device according to any preceding claims, wherein said shower assembly is directly integrated with a specially-designed set of faucets.
